# EUROPÄISCHE PATENTSCHRIFT

(11) **EP 3 578 080 B1**
(45) Veröffentlichungstag und Bekanntmachung des Hinweises auf die Patenterteilung: **22.03.2023**
(21) Anmeldenummer: 19172678.5
(22) Anmeldetag: 06.05.2019
(51) Int. Cl.: A45D 34/04, A45D 40/26

(54) **AUFBEWAHRUNGS- UND APPLIZIEREINRICHTUNG FÜR FLÜSSIGKEIT**
STORAGE AND APPLICATION DEVICE FOR LIQUID
DISPOSITIF DE STOCKAGE ET D'APPLICATION POUR LE LIQUIDE

(30) Priorität: 06.06.2018 DE 102018208878
(43) Veröffentlichungstag der Anmeldung: 11.12.2019
(73) Patentinhaber: Berlin Packaging Holding Netherlands B.V., 6604 LK Wijchen (NL)
(72) Erfinder: Schmidt, Jürgen, 73207 Plochingen (DE)
(74) Vertreter: Patentanwälte Magenbauer & Kollegen Partnerschaft mbB

(56) Entgegenhaltungen:
- WO-A1-2005/002389
- DE-A1- 10 104 042
- DE-U1- 8 322 609
- DE-U1- 29 808 692
- US-A1- 2009 133 711

## Beschreibung

Die Erfindung betrifft eine Aufbewahrungs- und Appliziereinrichtung für Flüssigkeit, insbesondere Nagellack nach dem Oberbegriff des Anspruchs 1.

Die DE 83 22 609 U1 offenbart eine Aufbewahrungs- und Appliziereinrichtung in Form eines Make-up-Stifts zum Auftragen von fließfähigem Make-up-Material. Der Make-up-Stift in Form eines Nagellackpinsels besitzt einen als Deckel für einen das Material enthaltenen Behälter dienenden hohlen Griff und einem in dem Griff befestigten und daraus herausragenden Schaft, an dessen freiem Ende ein Auftragelement zum Auftragen des Make-up-Materials befestigt ist. Der Schaft ist in dem Griff teleskopisch ein- und ausfahrbar befestigt, wobei der Schaft durch eine Feder ausschiebbar ist. In dem Griff ist ein Einsatz eingepresst oder eingeklebt. Der Einsatz weist einen Ringbund mit einem Loch auf. Das Loch dient als Gleitführung für den Schaft. An seinem dem Auftragelement abgewandten oberen Ende weist der Schaft einen Bund auf, der in einer zylinderartigen Führung des Einsatzes verschiebbar ist.

Die US 2009/133711 A1 offenbart einen Nagellackpinsel mit einer Verschlusskappe und einem relativ zur Verschlusskappe beweglich geführten mit der Verschlusskappe über eine Druckfeder gekoppelten Applikator. Innerhalb der hohlförmigen Verschlusskappe befindet sich eine innere Kappe, an der ein radial nach außen abragender Vorsprung zur drehsicheren Fixierung mit der Außenkappe ausgebildet ist.

Insbesondere Nagellackflaschen, aber auch andere Aufbewahrungs- und Appliziereinrichtungen sind häufig wie folgt aufgebaut: Sie weisen einen Körper (oft in Form eines Glasfläschchens) auf, der einen Aufbewahrungsraum umschließt. Hierbei ist zumindest ein Teil des Körpers als Hohlstutzen mit einem Außengewinde ausgebildet. Der Hohlstutzen endet an einer Stirnfläche. Im Falle eines als Fläschchens ausgebildeten Körpers kann der Hohlstutzen auch als Flaschenhals bezeichnet werden.

Weiterhin weisen die Aufbewahrungs- und Appliziereinrichtungen eine Verschluss- und Appliziereinheit auf. Diese besteht aus einer ein Innengewinde aufweisenden, auf das Außengewinde aufschraubbaren Verschlusskappe und ein mit der Verschlusskappe verbundenen Applikatorträger, an dessen freien Ende ein Applikator, beispielsweise in Form eines Pinsels, ausgebildet ist. Der Pinsel besteht aus einem aus einer Vielzahl von Haaren gebildeten Haarkörper. Um die Funktionalität des Applikators (also des Pinsels) vollständig aufrechtzuerhalten, ist es in der Regel notwendig, dass dieser in keinem Zustand den Boden des Aufbewahrungsraumes berührt, da er sonst deformiert würde, was seinen Gebrauchswert schmälern würde. Der Applikator nimmt den minimalen Abstand vom Boden des Aufbewahrungsraums nur bei aufgeschraubter Verschlusskappe ein. In der Regel sollte die Verschlusskappe jedoch während der Benutzung (im vorliegenden Fall beim Lackieren der Fingernägel) nicht aufgeschraubt werden, was auch schwierig, da man hierzu beide Hände benötigt. Hieraus ergibt sich das Problem, dass die Benutzung der Nagellackflasche recht schwierig ist, wenn sich deren Füllstand dem Ende zuneigt und/oder dass eine relative große Menge an Nagellack zurückbleibt und weggeworfen wird.

Zur Lösung des beschriebenen Problems schlägt die DE 297 02 226 U1 vor, dass sich der Applikatorträger durch die Verschlusskappe erstreckt, sodass sich sein erstes Ende außerhalb der Verschlusskappe befindet, und mit dieser mittels einer Feder verbunden ist. Durch Druck auf das erste Ende kann der Applikatorträger somit derart in Bezug auf die Verschlusskappe verschoben werden, dass der Abstand des Applikators zur Verschlusskappe vergrößert wird. Somit kann man den Applikator bei auf den Hohlstutzen aufgesetzter Verschlusskappe tiefer in den Aufnahmeraum eintauchen.

Die beschrieben Aufbewahrungs- und Appliziereinrichtung kann das oben dargestellte Problem somit zwar grundsätzlich teilweise lösen, weist jedoch zahlreiche praktische Nachteile auf. Zum einen ist auch die einhändige Bedienung relativ schwierig, da gleichzeitig der Körper (das Glasfläschchen) festgehalten und auf das erste Ende des Applikatorträgers gedrückt werden muss. Weiterhin ist der Aufwand, den man betreiben muss, um die notwendige Dichtigkeit im Aufbewahrungszustand zu erreichen, sehr hoch. Schließlich ist auch der Herstellungsaufwand hoch.

Aus der US 3,337,901 ist eine Aufbewahrungs- und Appliziereinheit für Nagellack bekannt, bei der am Applikatorträger Aufschraubbegrenzungsmittel zur Anlage an die Stirnfläche des Behälterhalses ausgebildet sind. Zwischen der Verschlusskappe und dem Applikator wirkt ein elastisches Element in Form einer Druckfeder, derart, dass die Verschlusskappe bei Anlage der Aufschraubbegrenzungsmittel an die Stirnflächen unte Spannendes des elastischen Elements relativ zum Applikatorträger von einer Gebrauchsposition in eine aufgeschraubte Verschlussposition axial beweglich ist. Die Verschlusskappe ist mehrteilig ausgebildet und besitzt ein kappenförmiges konisches Außenteil und ein ebenfalls kappenförmiges konisches Innenteil, das in das Außenteil eingepresst ist. Zwischen dem Applikatorträger und dem Innenteil sind ein Anschlag und ein Gegen-Anschlag ausgebildet, die gemeinsam durch gegenseitiges Anschlagen die aufgeschraubte Verschlussposition vorgeben.

Aufgabe der Erfindung ist es, eine Aufbewahrungs- und Appliziereinrichtung für Flüssigkeit der eingangs erwähnten Art zu schaffen, mit der sich die zuvor genannten Probleme lösen lassen und die zudem gegenüber dem Stand der Technik einfacher und kostengünstiger herzustellen ist.

Diese Aufgabe wird durch eine Aufbewahrungs- und Appliziereinrichtung mit den Merkmalen des unabhängigen Anspruchs 1 gelöst. Weiterbildungen der Erfindung sind in Unteransprüchen dargestellt.

Die erfindungsgemäße Aufbewahrungs- und Appliziereinrichtung für Flüssigkeit, insbesondere Nagellack, zeichnet sich dadurch aus, dass die ersten und zweiten Anschlagflächen einander zugewandt sind und in Axialrichtung voneinander beabstandet sind.

Im Gegensatz zum zuvor erwähnten Stand der Technik in Form der US 3,337,901 ist das Innenteil als Hülse ausgebildet, ist also ein beidseitig offenes Bauteil, wodurch große Vorteile bei der Herstellung entstehen. In der Regel bestehen die Verschlusskappen aus Kunststoff, insbesondere sind dies Kunststoffspritzgieß-Bauteile. Beim Kunststoffspritzgießen spielen die Kosten für das Werkzeug (Spritzgussform) eine große Rolle. Je einfacher die Form aufgebaut ist, desto einfacher ist die Entformung des gespritzten Kunststoffbauteils und desto kostengünstiger sind die Kunststoffspritzgießteile zu produzieren. Bei dem vorerwähnten Stand der Technik ist das Innenteil kappenförmig ausgebildet und besitzt eine als Anschlag ausgebildete Schulter am Innenmantel. Die Entformung eines derartigen kappenförmigen Bauteils mit innenliegender Schulter ist relativ kompliziert und daher kostenaufwendig. Bei der erfindungsgemäßen Aufbewahrungs- und Appliziereinrichtung jedoch kann die Entformung sehr viel kostengünstiger erfolgen, da das Innenteil als Hülse ausgebildet ist, wodurch insbesondere der Gegen-Anschlag, der mit dem Anschlag am Applikatorträger zusammenwirkt, sehr viel einfacher zu entformen und damit herzustellen ist, da zwei Formen verwendet werden können, die dann bei fertig gespritzter Kunststoffhülse durch die einander entgegengesetzt liegenden Öffnungen der Hülse ausgefahren werden können.

In besonders bevorzugter Weise weist das Innenteil einen Innenmantel und einen zylindrischen Außenmantel auf.

Der Anschlag weist eine erste und eine zweite Anschlagsfläche und der Gegen-Anschlag weist eine erste und zweite Gegen-Anschlagsfläche auf, wobei zur Vorgabe der Gebrauchsposition erster Anschlag und erster Gegen-Anschlag und zur Vorgabe der Verschlussposition zweiter Anschlag und zweiter Gegen-Anschlag in der Anlage zueinander liegen.

Es wird also sowohl die aufgeschraubte Verschlussposition als auch die Gebrauchsposition durch Anschlag und Gegen-Anschlag vorgegeben.

Die ersten und zweiten Anschlagsflächen sind einander zugewandt und in axialer Richtung voneinander beabstandet.

Zweckmäßigerweise sind die ersten und zweiten Gegen-Anschlagsflächen voneinander abgewandt.

Bei einer Weiterbildung der Erfindung sind die Anschlagsflächen von Stirnflächen einer Ringnut gebildet.

Es ist möglich, dass die Gegen-Anschlagsflächen von Stirnflächen eines in die Ringnut eintauchenden Vorsprungs gebildet sind. Zweckmäßigerweise ist der Vorsprung als ringförmiger Anschlagbund ausgebildet.

Die Ringnut besitzt gegenüber dem eintauchenden Vorsprung eine deutlich größere axiale Erstreckung.

In besonders bevorzugter Weise ist der Anschlag am Applikatorträger ausgebildet. Entsprechend ist es bevorzugt, dass der Gegen-Anschlag am Innenteil der Verschlusskappe ausgebildet ist. Prinzipiell wäre es jedoch auch möglich, den Gegen-Anschlag am Applikatorträger und den Anschlag am Innenteil der Verschlusskappe auszubilden. Von Vorteil ist jedoch, dass der Anschlag in Form einer Ringnut am Applikatorträger und der Gegen-Anschlag in Form eines Vorsprungs, insbesondere ringförmigen Anschlagbunds an der Verschlusskappe ausgebildet ist.

Bei einer Weiterbildung der Erfindung sind zur Fixierung des Innenteils im Außenteil Fixiermittel vorhanden, die derart ausgebildet sind, dass Außen- und Innenteil drehfest und in axialer Richtung zueinander relativ unbeweglich fixiert sind. Zweckmäßigerweise umfassen die Fixiermittel Formschlussmittel an einerseits dem Außenteil und andererseits am Innenteil, die radial ineinander eingreifen und dadurch eine axiale Sicherung des Innenteils im Außenteil schaffen.

Bei einer Weiterbildung der Erfindung weist das Innenteil das Innengewinde auf. Das Innengewinde ist zweckmäßigerweise am Innenmantel des Innenteils ausgebildet.

Bei einer Weiterbildung der Erfindung beaufschlagt das elastische Element die Verschlusskappe weg vom Applikatorträger und spannt es bei Nicht-Ineinandergreifen der Gewinde in die Gebrauchsposition vor.

In besonders bevorzugter Weise ist das elastische Element als Feder, insbesondere Druckfeder ausgebildet.

Zweckmäßigerweise stützt sich die Druckfeder einerseits am Applikatorträger und andererseits am Außenteil der Verschlusskappe, insbesondere an einen Dachabschnitt der Verschlusskappe, ab.

Bei einer Weiterbildung der Erfindung weist der Applikatorträger einen Schaftabschnitt auf, an dessen freien Ende der Applikator angeordnet ist und einen insbesondere gegenüber dem Schaftabschnitt durchmessergrößeren Lageabschnitt besitzt, wobei die Aufschraubbegrenzungsmittel durch eine ringförmige Schulter am Übergang zwischen dem Lagerabschnitt und dem Schaftabschnitt gebildet sind.

Bei einer Weiterbildung der Erfindung sind zwischen dem Lagerabschnitt des Applikatorträgers und dem Innenteil der Verschlusskappe Verdrehsicherungsmittel zur Verhinderung einer Verdrehung zwischen der Verschlusskappe und dem Applikatorträger vorhanden.

In besonders bevorzugter Weise sind die Verdrehsicherungsmittel durch eine mehrkantförmige Profilierung des Lagerabschnitts einerseits und des Innenmantels des Innenteils andererseits gebildet.

Ein bevorzugtes Ausführungsbeispiel ist in der Zeichnung dargestellt und wird im Folgenden näher erläutert. In der Zeichnung zeigen:
- Figur 1: eine im Bereich der Verschlusskappe und des Applikatorträgers im Längsschnitt gezeigtes bevorzugtes Ausführungsbeispiel der erfindungsgemäßen Aufbewahrungs- und Appliziereinrichtung, wobei sich die Verschlusskappe in der aufgeschraubten Verschlussposition befindet,
- Figur 2: die Aufbewahrungs- und Appliziereinrichtung von Figur 1, wobei sich die Verschlusskappe in der Gebrauchsposition befindet und
- Figur 3: eine perspektivische Darstellung des Applikatorträgers der Aufbewahrungs- und Appliziereinrichtung von Figur 1.

Die Figuren 1 bis 3 zeigen ein bevorzugtes Ausführungsbeispiel der erfindungsgemäßen Aufbewahrungs- und Appliziereinrichtung 11, die gemäß Ausführungsbeispiel zur Aufbewahrung und Applizierung von Nagellack dient.

Die Aufbewahrungs- und Appliziereinrichtung 11 weist einen einen Behälterinnenraum 12 aufweisenden Vorratsbehälter 13 für den Nagellack auf. Im gezeigten Ausführungsbeispiel weist der Vorratsbehälter 13 einen Bauchabschnitt 14 auf, der den Behälterinnenraum 12 umgibt, wobei ein Bauchabschnitt 14 nicht zwingend notwendig ist. Wesentlich ist, dass der Vorratsbehälter 13 einen Behälterhals 15 aufweist, der von einer kanalartigen Behälteröffnung 16 durchsetzt ist. Das Innere des Behälterhalses 15, also die kanalartige Behälteröffnung 16, ist nicht befüllt, sondern der höchste Füllstand befindet sich in der Regel knapp unterhalb des Behälterhalses 15. Die Behälteröffnung 16 dient in diesem Fall lediglich für den Zugang zum Behälterinnenraum 12. Der Behälterhals 15 besitzt eine Mantelfläche 17, an dem ein Außengewinde 18 ausgebildet ist. Ferner besitzt der Behälterhals 15 eine ringförmige Stirnfläche 19.

Wie insbesondere die Figuren 1 und 2 zeigen, weist die Aufbewahrung- und Appliziereinrichtung 11 eine Verschluss- und Appliziereinheit 20 auf, die aus zwei Hauptkomponenten besteht, einer Verschlusskappe 21, die nachfolgend noch näher erläutert wird, und einem Applikatorträger 22 mit zugeordneten Applikator 23. Der Applikatorträger 22 besteht im beschriebenen Beispielsfall aus Kunststoff. Insbesondere ist der Applikatorträger 22 ein einstückiges Kunststoffspritzgieß-Bauteil.

Der Applikatorträger 22 besitzt einen im Querschnitt runden, insbesondere kreisrunden relativ langengestreckten, sich längs einer Längsachse des Applikatorträgers 22 erstreckenden Schaftabschnitt 24, der biegsam ist. Gegebenenfalls können am Außenumfang bzw. an der Mantelfläche 17 des Schaftabschnitts 24 Profilierungen (nicht gezeigt) ausgebildet sein, wodurch der Lackfluss vom Schaft in Richtung Applikator 23 verbessert wird.

Der Schaftabschnitt 24 ist im beschriebenen Beispielsfall einstückig mit einem Lagerabschnitt 26 verbunden, der sich koaxial zum Schaftabschnitt 24 an diesen anschließt. Der Lagerabschnitt 26 besitzt gegenüber dem Schaftabschnitt 24 einen größeren Durchmesser. Demnach ist am Übergang zwischen dem Schaftabschnitt 24 und den durchmessergrößeren Lageabschnitt 26 eine ringförmige Schulter 27 ausgebildet, die Aufschraubbegrenzungsmittel 28 bildet, falls die ringförmige Schulter 27 an die Stirnfläche 19 des Behälterhalses 15 angesetzt ist.

Wie insbesondere in Figur 1 gezeigt, kann an der ringförmigen Schulter 27 eine ringförmige Dichtung in Form eines Dichtkragens 29 ausgebildet sein. Der Dichtkragen 29 dichtet den Durchgang zwischen der ringförmigen Schulter 27 und der Stirnfläche 19 des Behälterhalses 15 ab.

Der Lagerabschnitt 26 des Applikatorträgers 22 besitzt eine relativ langgestreckte, sich koaxial zur Längsachse 25 ausgerichtete Aufnahme 30, die im Beispielsfall als zylindrische Aufnahmeöffnung in Form eines Sacklochs ausgebildet ist. In die zylindrische Aufnahmeöffnung ist ein elastisches Element in Form einer Druckfeder 31 eingesetzt, die sich einerseits an einem Boden 32 der zylindrischen Aufnahmeöffnung und andererseits an der Verschlusskappe 21 abstützt. Die Druckfeder 31 wirkt also zwischen dem Applikatorträger 22 und der Verschlusskappe 21. Die Funktion wird nachfolgend noch näher erläutert.

Der Lagerabschnitt 26 besitzt einen Außenmantel, an dem sich mehrere, beispielsweise zwei oder drei in regelmäßigen Abschnitten um die Längsachse herumgruppierte taschenförmige Ausnehmungen 34 befinden.

Bei der in Figur 3 gezeigten Variante ist anstelle der taschenförmigen Ausnehmungen 34 eine Ringnut 35 ausgebildet, die eine axiale Erstreckung aufweist, wobei der Boden der Ringnut 35 durch Abschnitte eines Mehrkantprofils, beispielsweise Sechskantprofils, gebildet ist.

Der Schaftabschnitt 24 des Applikatorträgers 22 besitzt ein dem Lagerabschnitt 26 entgegengesetztes freies Ende 36, an dem ein Applikator 23 in Form eines Pinsels angeordnet ist. Am freien Ende 36 des Schaftabschnitts 24 ist eine in Axialrichtung zur Längsachse 25 ausgerichtete Aufnahmevertiefung (nicht dargestellt) ausgebildet. In diese Aufnahmevertiefung ist ein aus einer Vielzahl von Haaren 37 bestehender Haarkörper 38 aufgenommen. Die Aufnahmevertiefung kann beispielsweise als Stanzloch ausgebildet sein. Die Befestigung des Haarkörpers 38 in der Aufnahmevertiefung erfolgt zweckmäßigerweise mit Hilfe einer Drahtklammer, die sich einerseits in das Material des Schaftabschnitts 24 einkrallt und andererseits die Haare 37 im Haarkörper 38 zusammenhält.

Wie bereits erwähnt, wirkt zwischen der Verschlusskappe 21 und dem Applikatorträger 22 ein elastisches Element in Form einer Druckfeder 31. Bei Anlage der Aufschraubbegrenzungsmitteln, also der ringförmigen Schulter 27 an die Stirnfläche 19, ist die Verschlusskappe 21 unter Spannen der Druckfeder relativ zum Applikatorträger 22 von einer Gebrauchsposition 39 in eine aufgeschraubte Verschlussposition 40 mittels Führungsmitteln 41 axial beweglich geführt.

Die Führungsmittel 41 umfassen einen am Applikatorträger 22 ausgebildeten Anschlag 42 und einen an der Verschlusskappe 21 ausgebildeten Gegen-Anschlag 43, die gemeinsam durch gegenseitiges Anschlagen die Gebrauchsposition 39 und die Verschlussposition 40 vorgeben.

Ein wichtiger Aspekt der Erfindung ist die Ausgestaltung und die Anordnung des Gegen-Anschlags 43. Wie insbesondere in den Figuren 1 und 2 gezeigt, ist die Verschlusskappe 21 mehrteilig ausgebildet, mit einem kappenförmigen Außenteil 44 und einem koaxial in dem Außenteil 44 fixierten hülsenförmigen Innenteil 45, an dessen Innenmantel 46 der Gegen-Anschlag 43 ausgebildet ist. Die Verschlusskappe 21 besteht zweckmäßigerweise aus Kunststoff, d.h. das Außenteil 44 sowie auch das Innenteil 45 bestehen aus Kunststoff, insbesondere sind Au-ßenteil 44 und Innenteil 45 Kunststoffspritzgieß-Bauteile.

Das Außenteil 44 besitzt einen Basisabschnitt 47, der wie beispielhaft in Figur 1 gezeigt, in der aufgeschraubten Verschlussposition 40 den Lagerabschnitt 26 des Applikatorträgers 22 sowie den Behälterhals 15 vollständig umschließt. Der Basisabschnitt 47 der Verschlusskappe 21 besitzt einen Außenmantel 48 mit zylindrischen, insbesondere kreiszylindrischen Querschnitt. Ferner besitzt der Basisabschnitt 47 einen dem Innenteil 45 zugewandten Innenmantel 49. Zweckmäßigerweise besitzt auch der Innenmantel des Außenteils 44 einen zylindrischen, insbesondere kreiszylindrischen Querschnitt. Das Au-ßenteil 44 besitzt neben dem Basisabschnitt 47 ein in sich quer zur Längsachse 45 erstreckenden und an den Basisabschnitt 47 einstückig angesetzten Dachabschnitt 50, dessen Innenfläche 51 als Anlagefläche für die Druckfeder 31 dient.

Wie beispielhaft in Figur 1 gezeigt, ist das Innenteil 45 vollständig im Außenteil 44 aufgenommen und dort mittels Fixiermitteln 52 derart fixiert, dass Außenteil 44 und Innenteil 45 drehfest und in Axialrichtung zueinander relativ unbeweglich fixiert sind.

Im gezeigten Beispielsfall werden die Fixiermittel 52 von Formschlussmitteln gebildet. Im Beispielsfall sind in Umfangsrichtung um die Längsachse angeordnete Ausnehmungen 43 und in die Ausnehmungen 43 eintauchende Vorsprünge 44 als Formschlussmittel vorgesehen. Im gezeigten Beispielsfall sind die Ausnehmungen am Außenmantel 55 des Innenteils 45 ausgebildet, während die Vorsprünge 54 am Innenmantel 49 des Außenteils 44 angeordnet sind.

Wie insbesondere in den Figuren 1 und 2 dargestellt, geben der Anschlag 42 und der Gegen-Anschlag 43 gemeinsam durch gegenseitiges Anschlagen sowohl die Gebrauchsposition 39 als auch die Verschlussposition 40 vor. Der Anschlag 42 besitzt eine erste und eine zweite Anschlagfläche 56a, 56b, während der Gegen-Anschlag 43 eine erste und zweite Gegen-Anschlagfläche 57a, 57b aufweist. Zur Vorgabe der Gebrauchsposition 39 liegen erste Anschlagfläche 56a und erste Gegen-Anschlagfläche 57a in Anlage zueinander. Zur Vorgabe der aufgeschraubten Verschlussposition 40 liegen zweite Anschlagfläche 56b und zweite Gegen-Anschlagfläche 57b in Anlage zueinander.

Im gezeigten Beispielsfall ist der Anschlag 42 am Applikatorträger 22 und der Gegen-Anschlag 43 an der Verschlusskappe 21 ausgebildet.

Wie bereits vorstehend erwähnt, befindet sich am Lagerabschnitt 46 eine umlaufende Ringnut 35, die in axialer Richtung von Stirnflächen begrenzt wird, von denen die obere Stirnfläche die erste Anschlagsfläche 56a und der dieser zugewandte zweite untere Stirnfläche die zweite Anschlagsfläche 56b bildet.

Der Gegen-Anschlag 43 ist dementsprechend am Innenteil 45 der Verschlusskappe 21 angeordnet. Der Gegen-Anschlag 43 ist in Form eines in die Ringnut 35 eintauchenden Vorsprungs 58 ausgebildet. Es können mehrere in Umfangsrichtung am Innenmantel 46 des Innenteils 45 nach radial innen vorstehende Vorsprünge 58 ausgebildet sein oder alternativ ist es möglich, dass der Vorsprung 58 als ringförmiger Anschlagbund ausgebildet ist.

Wie insbesondere in den Figuren 1 und 2 gezeigt, werden die Gegen-Anschlagflächen 57a, 57b von einander abgewandten Stirnflächen des Vorsprungs 58 gebildet.

Wie insbesondere in den Figuren 1 und 2 gezeigt, besitzt das Innenteil 45 neben dem Gegen-Anschlag 53 in Form des Vorsprungs 58 an dessen Innenmantel 46 ebenfalls ein am Innenmantel 46 ausgebildetes Innengewinde 59, das mit dem am Behälterhals 15 ausgebildeten Außengewinde 18 beim Aufschrauben zusammenwirkt.

Das Innenteil 45 ist eine Hülse, die an beiden Enden offen ist. Eine derartige Hülse ist relativ einfach mittels Kunststoffspritzgießen herzustellen, da von beiden Seiten her entformt werden kann und der ringförmige Anschlagbund bzw. Vorsprung 58 an der Trennung der beiden Formkörper gebildet werden kann. Dadurch kann auch die radiale Erstreckung des Vorsprungs 58 am Innenmantel 46 des Innenteils 45 relativ groß ausfallen, da hier kein Entformungsproblem besteht, was wiederum relativ breite Gegen-Anschlagflächen 57a, 57b schafft, wodurch ein definiertes Anliegen an den zugeordneten Anschlagflächen 56a, 56b am Applikatorträger 22 erfolgen kann.

Vor dem Gebrauch befindet sich die Verschlusskappe 21 in der in Figur 1 gezeigten aufgeschraubten Verschlussposition 40. In dieser Verschlussposition 40 ist die Druckfeder 31 zusammengedrückt, also auf Druck beansprucht. Die Verschlussposition 40 wird durch gegenseitiges Anliegen der unteren Gegen-Anschlagsfläche 57b am Innenmantel 46 des Innenteils 45 der Verschlusskappe 21 an der unteren Anschlagsfläche 56b am Lagerabschnitt 26 des Applikatorträgers 22 vorgegeben.

Um die Verschlusskappe 21 in ihre Gebrauchsposition 39 gemäß Figur 2 zu bringen, wird diese abgeschraubt, wodurch die beiden Gewinde 18, 59 außer Eingriff zueinander gelangen. Sobald dies erfolgt, stellt die zuvor gespannte Druckfeder 31 ihre Federenergie zur Verfügung und drückt die Verschlusskappe 21 weg vom Applikatorträger 22 und zwar so weit, bis die obere Gegen-Anschlagsfläche 57a an die obere Anschlagsfläche 56a anschlägt. Die Eintauchtiefe des Schaftabschnitts 24 in den Vorratsbehälter 13 bleibt unabhängig von der Stellung der Verschlusskappe 21 immer gleich, d.h. in der Gebrauchsposition 39 wird bereits durch das Anschlagen der

Aufschraubbegrenzungsmittel 28 an die Stirnfläche 19 die Eintauchtiefe vorgegeben, die beim Aufschrauben der Verschlusskappe 21 durch die relative Beweglichkeit zwischen der Verschlusskappe 21 und dem Applikatorträger 22 auch nicht verändert wird.

## Patentansprüche

1. Aufbewahrungs- und Appliziereinrichtung für Flüssigkeit, insbesondere Nagellack, mit einem einen Behälterinnenraum (12) aufweisenden Vorratsbehälter (13) für Flüssigkeit, der einen mit einer Behälteröffnung (16) ausgestatteten Behälterhals (15) aufweist, der eine Stirnfläche (19) und eine mit einem Außengewinde (18) ausgestatteten Mantelfläche besitzt, und mit einer Verschluss- und Appliziereinheit (20), die eine ein Innengewinde (59) aufweisende, auf das Außengewinde (18) aufschraubbare Verschlusskappe (21) und einen mit der Verschlusskappe (21) gekoppelten Applikatorträger (22) mit Aufschraubbegrenzungsmitteln (28) zur Anlage an die Stirnfläche (19) aufweist, wobei der Applikatorträger (22) an einem der Verschlusskappe (21) abgewandten Ende einen Applikator (23) zum Applizieren der Flüssigkeit aufweist, und wobei ein zwischen der Verschlusskappe (21) und dem Applikatorträger (22) wirkendes elastisches Element vorhanden ist, derart, dass die Verschlusskappe (21) bei Anlage der Aufschraubbegrenzungsmitteln (28) an die Stirnfläche (19) unter Spannen des elastischen Elements relativ zum Applikatorträger (22) von einer Gebrauchsposition (39) in eine aufgeschraubte Verschlussposition (40) mittels Führungsmitteln (41) axial beweglich geführt ist, wobei die Führungsmittel (41) einen am Applikatorträger (22) ausgebildeten Anschlag (42) und einen an der Verschlusskappe (21) ausgebildeten Gegen-Anschlag (43) aufweisen, die gemeinsam durch gegenseitiges Anschlagen die Gebrauchsposition (39) und die Verschlussposition (40) vorgeben, wobei die Verschlusskappe (21) mehrteilig ausgebildet ist, mit einem kappenförmigen Außenteil (44) und einem koaxial in dem Außenteil (44) fixierten hülsenförmigen Innenteil (45), an dessen Innenmantel (46) der Gegen-Anschlag (43) ausgebildet ist, wobei der Anschlag (42) eine erste und eine zweite Anschlagfläche (56a, 56b) und der Gegen-Anschlag (43) eine erste und zweite Gegen-Anschlagfläche (57a, 57b) aufweisen, wobei zur Vorgabe der Gebrauchsposition (39) erste Anschlagfläche (56a) und erste Gegen-Anschlagfläche (57a) und zur Vorgabe der Verschlussposition (40) zweite Anschlagfläche (56b) und zweite Gegen-Anschlagfläche (57b) in Anlage zueinander liegen, **dadurch gekennzeichnet, dass** die ersten und zweiten Anschlagflächen (56a, 56b) einander zugewandt sind und in Axialrichtung voneinander beabstandet sind.

2. Aufbewahrungs- und Appliziereinrichtung nach Anspruch 1, **dadurch gekennzeichnet, dass** das Innenteil (45) einen Innenmantel (46) und einen zylindrischen Außenmantel (33) aufweist.

3. Aufbewahrungs- und Appliziereinrichtung nach einem der vorhergehenden Ansprüche, **dadurch gekennzeichnet, dass** die ersten und zweiten Gegen-Anschlagflächen (57a, 57b) voneinander abgewandt sind.

4. Aufbewahrungs- und Appliziereinrichtung nach einem der vorhergehenden Ansprüche, **dadurch gekennzeichnet, dass** die Anschlagflächen (56a, 56b) von Stirnflächen einer Ringnut (35) gebildet sind.

5. Aufbewahrungs- und Appliziereinrichtung nach Anspruch 4, **dadurch gekennzeichnet, dass** die Gegen-Anschlagflächen (57a, 57b) von Stirnflächen eines in die Ringnut (35) eintauchenden Vorsprungs (58) gebildet sind, wobei vorzugsweise der Vorsprung (58) als ringförmiger Anschlagbund ausgebildet ist.

6. Aufbewahrungs- und Appliziereinrichtung nach einem der vorhergehenden Ansprüche, **dadurch gekennzeichnet, dass** der Anschlag (42) am Applikatorträger (22) und der Gegen-Anschlag (43) am Innenteil (45) der Verschlusskappe (21) ausgebildet ist.

7. Aufbewahrungs- und Appliziereinrichtung nach einem der vorhergehenden Ansprüche, **dadurch gekennzeichnet, dass** zum Fixieren des Innenteils (45) im Außenteil (44) Fixiermittel (52) vorhanden sind, die derart ausgebildet sind, dass Außen- und Innenteil (44, 45) drehfest und in Axialrichtung zueinander relativ unbeweglich fixiert sind.

8. Aufbewahrungs- und Appliziereinrichtung nach einem der vorhergehenden Ansprüche, **dadurch gekennzeichnet, dass** das Innenteil (45) ein Innengewinde (59) aufweist.

9. Aufbewahrungs- und Appliziereinrichtung nach einem der vorhergehenden Ansprüche, **dadurch gekennzeichnet, dass** das elastische Element die Verschlusskappe (21) weg vom Applikatorträger (22) beaufschlagt und bei Nicht-Ineinandergreifen der Gewinde (18,59) in die Gebrauchsposition (39) vorspannt.

10. Aufbewahrungs- und Appliziereinrichtung nach Anspruch 9, **dadurch gekennzeichnet, dass** das elastische Element als Feder, insbesondere Druckfeder (31) ausgebildet ist, wobei vorzugsweise die Druckfeder (31) einerseits am Applikatorträger (22) und andererseits am Außenteil (44) der Verschlusskappe (21), insbesondere an einem Dachabschnitt (50) der Verschlusskappe (21), abstützt.

11. Aufbewahrungs- und Appliziereinrichtung nach einem der vorhergehenden Ansprüche, **dadurch gekennzeichnet, dass** der Applikatorträger (22) einen Schaftabschnitt (24) aufweist, an dessen freien Ende der Applikator (23) angeordnet ist und einen insbesondere gegenüber dem Schaftabschnitt (24) durchmessergrößeren Lagerabschnitt (26) besitzt, wobei die Aufschraubbegrenzungsmittel (28) durch eine ringförmige Schulter (27) am Übergang zwischen dem Lagerabschnitt (26) und dem Schaftabschnitt (24) gebildet ist.

12. Aufbewahrungs- und Appliziereinrichtung nach einem der vorhergehenden Ansprüche, **dadurch gekennzeichnet, dass** zwischen dem Lagerabschnitt (26) des Applikatorträgers (22) und dem Innenteil (45) der Verschlusskappe (21) Verdrehsicherungsmittel zur Verhinderung einer Verdrehung zwischen der Verschlusskappe (21) und dem Applikatorträger (22) vorhanden sind.

13. Aufbewahrungs- und Appliziereinrichtung nach Anspruch 12, **dadurch gekennzeichnet, dass** die Verdrehsicherungsmittel durch eine mehrkantförmige Profilierung des Lagerabschnitts (26) einerseits und des Innenmantels (46) des Innenteils (45) andererseits gebildet ist.

## Claims

1. Storage and application device for liquid, in particular nail varnish, with a storage container (13) for liquid, having a container interior (12) and a container neck (15) provided with a container opening (16) and having an outer surface provided with an end face (19) and a male thread (18), and with a closing and application unit (20) having a closing cap (21) with a female thread (59) which can be screwed onto the male thread (18) and an applicator support (22) coupled to the closing cap (21) and having screw-on limiting means (28) for contact with the end face (19), wherein the applicator support (22) has an applicator (23) for applying the liquid at an end averted from the closing cap (21), and wherein an elastic element is provided between the closing cap (21) and the applicator support (22) in such a way that the closing cap (21) is, if the screw-on limiting means (28) contact the end face (19) while tensioning the elastic element relative to the applicator support (22), guided in an axially movable manner by means of guide means (41) between a position of use (39) and a screwed-on closing position (40), wherein the guide means (41) have a stop (42) formed at the applicator support (22) and a counterstop (43) formed at the closing cap (21), which together predetermine the position of use (39) and the closing position (40) by mutual contact, wherein the closing cap (21) is designed in several parts with a cap-shaped outer part (44) and a sleeve-shaped inner part (45) fixed coaxially in the outer part (44), at the inner surface (46) of which inner part (45) the counterstop (43) is formed, wherein the stop (42) has a first and a second stop surface (56a, 56b) and the counterstop (43) has a first and a second counterstop surface (57a, 57b), wherein, for predetermining the position of use (39), a first stop surface (56a) and a first counterstop surface (57a) are in contact with each other and, for predetermining the closing position (40), a second stop surface (56b) and a second counterstop surface (57b) are in contact with each other, **characterised in that** the first and second stop surfaces (56a, 56b) face each other and are spaced from each other in the axial direction.

2. Storage and application device according to claim 1, **characterised in that** the inner part (45) has an inner surface (46) and a cylindrical outer surface (33).

3. Storage and application device according to any of the preceding claims, **characterised in that** the first and the second counterstop surface (57a, 57b) are averted from each other.

4. Storage and application device according to any of the preceding claims, **characterised in that** the stop surfaces (56a, 56b) are represented by end faces of an annular groove (35).

5. Storage and application device according to claim 4, **characterised in that** the counterstop surfaces (57a, 57b) are represented by end faces of a projection (58) dipping into the annular groove (35), the projection (58) being preferably designed as an annular stop collar.

6. Storage and application device according to any of the preceding claims, **characterised in that** the stop (42) is formed at the applicator support (22) and the counterstop (43) is formed at the inner part (45) of the closing cap (21).

7. Storage and application device according to any of the preceding claims, **characterised in that**, for fixing the inner part (45) in the outer part (44), fixing means (52) are provided, which are designed such that the inner and the outer part (44, 45) are fixed non-rotatably and immovably relative to each other in the axial direction.

8. Storage and application device according to any of the preceding claims, **characterised in that** the inner part (45) has a female thread (59).

9. Storage and application device according to any of the preceding claims, **characterised in that** the elastic element loads the closing cap (21) away from the applicator support (22) and preloads it into the position of use (39) when the threads (18, 59) are not in engagement.

10. Storage and application device according to any of the preceding claims, **characterised in that** the elastic element is designed as a spring, in particular a compression spring (31), wherein the compression spring (31) is preferably supported at the applicator support (22) at one end and at the outer part (44) of the closing cap (21) at the other end, in particular at a top section (50) of the closing cap (21).

11. Storage and application device according to any of the preceding claims, **characterised in that** the applicator support (22) has a shank section (24), at the free end of which the applicator (23) is located, and a bearing section (26) having a larger diameter than the shank section (24) in particular, wherein the screw-on limiting means (28) is represented by an annular shoulder (27) at the transition between the bearing section (26) and the shank section (24).

12. Storage and application device according to any of the preceding claims, **characterised in that** anti-rotation means are provided between the bearing section (26) of the applicator support (22) and the inner part (45) of the closing cap (21) to prevent a twisting between the closing cap (21) and the applicator support (22).

13. Storage and application device according to claim 12, **characterised in that** the anti-rotation means are represented by a polygonal profiling of the bearing section (26) on the one hand and of the inner surface (46) of the inner part (45) on the other hand.

## Revendications

1. Dispositif de stockage et d'application pour du liquide, en particulier du vernis, avec un réservoir (13) pour du liquide présentant un espace intérieur de contenant (12), qui présente un col de contenant (15) équipé d'une ouverture de contenant (16), qui possède une surface frontale (19) et une surface enveloppante équipée d'un filetage extérieur (18), et avec une unité de fermeture et d'application (20), qui présente un capuchon de fermeture (21) présentant un filetage intérieur (59), pouvant être vissé sur le filetage extérieur (18) et un support d'applicateur (22) couplé au capuchon de fermeture (21) avec des moyens de limitation de vissage (28) destinés à venir s'appuyer sur la surface frontale (19), dans lequel le support d'applicateur (22) présente un applicateur (23) pour appliquer le liquide sur une extrémité opposée au capuchon de fermeture (21), et dans lequel un élément élastique agissant entre le capuchon de fermeture (21) et le support d'applicateur (22) est présent de telle manière que le capuchon de fermeture (21) est guidé de manière mobile axialement au moyen de moyens de guidage (41) depuis une position d'utilisation (39) dans une position de fermeture (40) vissée par rapport au support d'applicateur (22) lorsque les moyens de limitation de vissage (28) s'appuient sur la surface frontale (19) en serrant l'élément élastique, dans lequel les moyens de guidage (41) présentent une butée (42) réalisée sur le support d'applicateur (22) et une contre-butée (43) réalisée sur le capuchon de fermeture (21), qui prédéfinissent conjointement en venant en butée mutuellement la position d'utilisation (39) et la position de fermeture (40), dans lequel le capuchon de fermeture (21) est réalisé en plusieurs parties, avec une partie extérieure (44) en forme de capuchon et une partie intérieure (45) en forme de douille bloquée coaxialement dans la partie extérieure (44), sur l'enveloppe intérieure (46) de laquelle la contre-butée (43) est réalisée, dans lequel la butée (42) présente une première et une deuxième surface de butée (56a, 56b) et la contre-butée (43) présente une première et une deuxième surface de contre-butée (57a, 57b), dans lequel la première surface de butée (56a) et la première surface de contre-butée (57a) sont en appui l'une sur l'autre pour prédéfinir la position d'utilisation (39) et la deuxième surface de butée (56b) et la deuxième surface de contre-butée (57b) sont en appui l'une sur l'autre pour prédéfinir la position de fermeture (40), **caractérisé en ce que** les première et deuxième surfaces de butée (56a, 56b) sont tournées l'une vers l'autre et sont tenues à distance les unes des autres dans la direction axiale.

2. Dispositif de stockage et d'application selon la revendication 1, **caractérisé en ce que** la partie intérieure (45) présente une enveloppe intérieure (46) et une enveloppe extérieure cylindrique (33).

3. Dispositif de stockage et d'application selon l'une quelconque des revendications précédentes, **caractérisé en ce que** les première et deuxième surfaces de contre-butée (57a, 57b) sont opposées l'une à l'autre.

4. Dispositif de stockage et d'application selon l'une quelconque des revendications précédentes, **caractérisé en ce que** les surfaces de butée (56a, 56b) sont formées par des surfaces frontales d'une rainure annulaire (35).

5. Dispositif de stockage et d'application selon la revendication 4, **caractérisé en ce que** les surfaces de contre-butée (57a, 57b) sont formées par des surfaces frontales d'une partie faisant saillie (58) s'enfonçant dans la rainure annulaire (35), dans lequel de préférence la partie faisant saillie (58) est réalisée en tant que collet de butée de forme annulaire.

6. Dispositif de stockage et d'application selon l'une quelconque des revendications précédentes, **caractérisé en ce que** la butée (42) est réalisée sur le support d'applicateur (22) et la contre-butée (43) est réalisée sur la partie intérieure (45) du capuchon de fermeture (21).

7. Dispositif de stockage et d'application selon l'une quelconque des revendications précédentes, **caractérisé en ce que** sont présents, pour bloquer la partie intérieure (45) dans la partie extérieure (44), des moyens de blocage (52) qui sont réalisés de telle manière que la partie extérieure et la partie intérieure (44, 45) sont bloquées de manière solidaire en rotation et de manière immobile l'une par rapport à l'autre dans la direction axiale.

8. Dispositif de stockage et d'application selon l'une quelconque des revendications précédentes, **caractérisé en ce que** la partie intérieure (45) présente un filetage intérieur (59).

9. Dispositif de stockage et d'application selon l'une quelconque des revendications précédentes, **caractérisé en ce que** l'élément élastique soumet le capuchon de fermeture (21) à une action pour l'éloigner du support d'applicateur (22) et le précontraint lorsque les filetages (18, 59) ne s'imbriquent pas les uns dans les autres dans la position d'utilisation (39).

10. Dispositif de stockage et d'application selon la revendication 9, **caractérisé en ce que** l'élément élastique est réalisé en tant que ressort, en particulier en tant que ressort de pression (31), dans lequel de préférence le ressort de pression (31) prend appui d'une part sur le support d'applicateur (22) et d'autre part sur la partie extérieure (44) du capuchon de fermeture (21), en particulier sur une section de toit (50) du capuchon de fermeture (21).

11. Dispositif de stockage et d'application selon l'une quelconque des revendications précédentes, **caractérisé en ce que** le support d'applicateur (22) présente une section de tige (24) sur l'extrémité libre de laquelle l'applicateur (23) est disposé et possède une section de palier (26) présentant un diamètre plus grand en particulier par rapport à la section de tige (24), dans lequel les moyens de limitation de vissage (28) sont formés par un épaulement de forme annulaire (27) sur le passage entre la section de palier (26) et la section de tige (24).

12. Dispositif de stockage et d'application selon l'une quelconque des revendications précédentes, **caractérisé en ce que** des moyens anti-rotation destinés à empêcher une rotation entre le capuchon de fermeture (21) et le support d'applicateur (22) sont présents entre la section de palier (26) du support d'applicateur (22) et la partie intérieure (45) du capuchon de fermeture (21).

13. Dispositif de stockage et d'application selon la revendication 12, **caractérisé en ce que** les moyens anti-rotation sont formés par un profilage de forme polygonale de la section de palier (26) d'une part et de l'enveloppe intérieure (46) de la partie intérieure (45) d'autre part.
